# EUROPÄISCHE PATENTSCHRIFT

(11) **EP 1 059 381 B1**
(45) Veröffentlichungstag und Bekanntmachung des Hinweises auf die Patenterteilung: **21.04.2004**
(21) Anmeldenummer: 99111193.1
(22) Anmeldetag: 09.06.1999
(51) Int. Cl.: D21B 1/34

(54) **Rotor für eine Papierstoffaufbereitungsmaschine**
Rotor for a pulper
Rotor pour un pulpeur

(43) Veröffentlichungstag der Anmeldung: 13.12.2000
(73) Patentinhaber: Voith Paper Patent GmbH, 89522 Heidenheim (DE)
(72) Erfinder: Kölle, Gunther, 89555 Steinheim (DE)

(56) Entgegenhaltungen:
- WO-A-98/49389
- BE-A- 1 010 118
- DE-A- 19 649 764

## Beschreibung

Die Erfindung betrifft einen Rotor für eine Papierstoffaufbereitungsmaschine gemäß dem Oberbegriff des Anspruchs 1.

Ein Rotor der eingangs genannten Art für eine Papierstoffaufbereitungsmaschine ist bekannt. Zumeist dient er nicht nur zum Umwälzen der Stoffsuspension, sondern gleichzeitig auch zum Zerkleinern von in der Stoffsuspension enthaltenem Papiermaterial. Wird er direkt an einem Sieb vorbeibewegt, hält er es von Verstopfungen frei; er dient also als Siebräumer. Bei diesem bekannten Rotor ist an der, in Rotationsrichtung des Rotors gesehen, führenden Vorderfläche jedes Rotorflügels durch Aufschweißen verschleißfesten Materials ein Verschleißschutz aufgebracht.

In anderen Fällen, z.B. gemäß DE 196 49 764 A, ist der Rotor an den Rotorarmen mit Verschleißteilen ausgestattet, die im Zusammenwirken mit auf dem Sieb befestigten Teilen eine Zerkleinerung des Papierstoffs bewirken sollen. Als Befestigungsmöglichkeiten für die Verschleißteile werden Lötverbindungen und Spannstifte vorgeschlagen.

An einem Pulper-Laufrad, das in der WO 98/49389 A beschrieben ist, sind gepanzerte Verschleißteile angeschraubt.

Es ist Aufgabe der Erfindung, einen Rotor für eine Papierstoffaufbereitungsmaschine bzw. ein Verschleißschutzelement zum Schutz von Rotorflügeln zu schaffen, bei dem bzw. durch dessen Verwendung die Festigkeit der Rotorflügel wesentlich erhöht wird. Eventuell soll auch ein Ersatz verschlissener Teile ohne Beschädigung der Rotorblätter möglich sein.

Diese Aufgabe wird bei einem Rotor der eingangs genannten Art durch die im Kennzeichen des Anspruchs 1 genannten Merkmale gelöst.

Bei der Erfindung wird das Verschleißschutzelement aus Grundkörper und verschleißfester Panzerung separat hergestellt und erst dann am Rotorflügel angeschweißt. Dadurch kann auf das derzeit übliche aufwendige Aufschweißen von dicken Panzerungen an den Rotorflügeln verzichtet werden, durch das das Werkstoffgefüge der Rotorflügel nachteilig beeinflußt wird. Die erfindungsgemäß ausgeführte Schweißverbindung dient nur noch der Befestigung des Verschleißschutzelementes und ist daher wesentlich schonender herzustellen. Ein weiterer Vorteil liegt darin, daß die Kanten am Verschleißschutzelement bereits vor dem Einbau entsprechend vorbearbeitet sind, so daß ein zeitaufwendiges Zuschleifen der Kanten am Rotor entfällt.

Sobald die Rotorflügel des Rotors nicht mehr in ausreichendem Maße die Stoffsuspension im Behälter umwälzen oder das in der Stoffsuspension enthaltene Papiermaterial nicht mehr ausreichend zerkleinert wird, kann das Verschleißschutzelement durch Trennung an der Schweißnaht ausgebaut und durch einen neuwertigen Verschleißschutz ersetzt werden. Das Lösen und Ersetzen der Verschleißschutzelemente erfolgt am besten nach Ausbau des Rotors aus der Stoffaufbereitungsmaschine. Der Ersatz verschlissener Rotoren kann dann durch "Austauschrotoren" erfolgen.

Man muß davon ausgehen, daß die Beanspruchung des Verschleißschutzelementes durch die bei Betrieb angreifenden Kräfte sehr hoch ist. Solche Kräfte lassen sich aber ohne weiteres auffangen, wenn die Vorderfläche des Rotorflügels und die Hinterfläche des Verschleißschutzelementes so aufeinander abgestimmt sind, daß eine große tragende Fläche angeboten wird. Dann genügt eine relativ schwache Schweißnaht zur sicheren Befestigung, die auch im Bedarfsfalle wieder gelöst werden kann.

Durch spezielle Ausgestaltung des Verschleißschutzes kann man die hydraulische Wirkung des Rotorflügels gezielt beeinflussen, um beispielsweise die Strömungsbewegungen innerhalb der Stoffsuspension zu verändern oder die Zerkleinerungswirkung des Rotors zu verstärken bzw. zu verringern. Auf diese Weise ist es möglich, die Papierstoffaufbereitungsmaschinen für unterschiedliche Betriebsbedingungen auszurüsten, ohne daß das Rotor-Grundkonzept verlassen werden müßte. In der Praxis der Papierstoffaufbereitung gibt es nämlich eine Vielzahl unterschiedlicher Anforderungen, z.B. wegen der Rohstoffe.

Die Erfindung und ihre Vorteile werden erläutert an Hand von Zeichnungen. Dabei zeigen:
- Fig. 1: einen erfindungsgemäßen Rotor in Aufsicht;
- Fig. 2: Schnitt durch eine Rotorflügel-/Verschleißschutzelement-Verbindung;
- Fig. 3: Teil eines Verschleißschutzelementes, teilperspektivisch gezeichnet;
- Fig. 4: Schnitt durch eine weitere Ausführungsform;
- Fig. 5: einen Rotor mit geraden Flügeln;
- Fig. 6: einen Sekundärstofflöser als Verwendungsbeispiel für den erfindungsgemäßen Rotor;
- Fig. 7: einen Primärstofflöser als Verwendungsbeispiel für den erfindungsgemäßen Rotor.

Der in Fig. 1 dargestellte Rotor 1 weist insgesamt sechs geschwungene Rotorflügel 3 auf. Die Rotorflügel sind mit Verschleißschutzelementen 5 versehen, welche an den, in Rotationsrichtung R des Rotors 1 gesehen, führenden Vorderflächen 4 angeschweißt sind. Zur Verdeutlichung ist an einem Rotorflügel 3 das Verschleißschutzelement nicht eingezeichnet, so daß dort die führende Vorderfläche 4 freiliegt. Sinnvollerweise sind bei Verwendung des Rotors in der Papierstoffaufbereitungsmaschine alle Rotorflügel 3 mit Verschleißschutzelementen 5 versehen. Diese tragen an ihren Vorderflächen verschleißgeschützte Arbeitsflächen 7.

Die Fig. 2 zeigt einen Schnitt, der sowohl durch einen Rotorflügel 3, als auch durch ein Verschleißschutzelement 5 gelegt ist. Dabei ist erkennbar, daß das Verschleißschutzelement 5 aus einem Grundkörper 6 besteht, an den die verschleißgeschützten Arbeitsflächen 7 angebracht sind. Zweckmäßigerweise sind diese Arbeitsflächen 7 durch Auftragsschweißen erzeugt. Wie bereits erwähnt, wird die Auftragsschweißung an den Grundkörper 6 angebracht, bevor dieser an den Rotorflügel 3 angeschweißt wird. Auf Grund dieses Aufbaus des Rotors ergeben sich sehr gute Möglichkeiten, die verschleißgeschützten Arbeitsflächen 7 so zu gestalten, daß sie den Ansprüchen bei Benutzung des Rotors genügen. Die Darstellung in Fig. 2 ist so zu verstehen, daß im Einbauzustand die unten liegende Seite des Rotors der Behälterwand zugewandt ist, während die oben liegende Seite zum Behälterinnenvolumen weist. Daher fällt der unteren Vorderkante 9 eine besondere Bedeutung des Rotors zu. Wenn z.B. der Behälter mit einem Sieb versehen ist, welches durch den Rotor von Verstopfung frei gehalten werden soll, ist die Form dieses Teils der verschleißgeschützten Arbeitsfläche 7 und der Vorderkante 9 besonders wichtig. Aber auch die obere Vorderkante 8 wirkt sich auf das Arbeitsergebnis des Rotors aus. An der unteren Vorderkante 9 ist die Arbeitsfläche 7 mit dem Winkel a gegen die Senkrechte angestellt. Das ist für den Räumeffekt des Rotors sehr förderlich. In anderen Fällen kann es günstiger sein, die Arbeitsfläche senkrecht anzustellen, also mit einem Winkel α von 0°, oder auch mit einem negativen Winkel.

Fig. 3 zeigt den Teil eines erfindungsgemäßen Verschleißschutzelementes 5, welches eine kegelringförmig gebogene Rückseite 10 aufweist und mit etwas anderen verschleißgeschützten Arbeitsflächen 7 als die in Fig. 2 versehen ist. Sinnvollerweise ist der mit diesem Verschleißschutzelement 5 zu verbindende Teil des Rotorflügels (nicht gezeichnet) in derselben Weise kegelringförmig geformt, um das Anschweißen zu erleichtern und um die auftretenden Kräfte optimal abfangen zu können.

Die in Fig. 4 gezeigte Verbindung von Rotorflügel 3 und Verschleißschutzelement 5' ist mit einem Absatz ausgeführt, was die Montage und das Auftrennen erleichtert. Der Rotorflügel 3' ist wesentlich vereinfacht.

Wie Fig. 5 an einem weiteren Beispiel zeigt, sind auch Rotoren mit geraden Rotorflügeln in der erfindungsgemäßen Ausführung möglich. Die Verschleißschutzelemente 5" sind als gerade Leisten ausgeführt und werden an ebenfalls gerade Vorderflächen angeschweißt. Das ist beträchtlich billiger, aber nur bei solchen Rotoren sinnvoll, die in dieser Form ihren Zweck erfüllen können.

Papierstoffaufbereitungsmaschinen, die für die Verwendung des erfindungsgemäßen Rotors vorgesehen sind, sind insbesondere Papierstofflöser. Dabei unterscheidet man zwischen Primärstofflösern und Sekundärstofflösern. Der Sekundärstofflöser, z.B. gemäß der Fig. 6, ist, was die Verschleißfestigkeit und die hydraulische Wirkung des darin verwendeten Rotors angeht, besonders anspruchsvoll. Das liegt an der Kompaktheit solcher Maschinen und dem hohen Durchsatz. Stoff, der in Sekundärstofflösem bearbeitet wird, insbesondere Altpapier, enthält zumeist einen beträchtlichen Anteil von Fremdstoffen, welche dem Rotor stark zusetzen. Die betriebssichere Funktion solcher Maschinen hängt davon ab, daß die Siebe zuverlässig von Verstopfungen freigehalten werden. Hinzu kommt, daß in vielen Fällen auch eine Auflösewirkung, d.h. eine weitere Zerkleinerung des suspendierten Papierstoffes gewünscht wird. Alle diese Anforderungen führen dazu, daß die Rotoren verschleißfest sein müssen und daß die Arbeitskanten dieser Rotoren möglichst lange in der vorgesehenen Form verbleiben, bevor sie durch Verschleiß z.B. abgerundet oder abgetragen sind. Der hier gezeigte Sekundärstofflöser hat für die Papierstoffsuspension einen zentralen Einlauf 11 in das Gehäuse 2. Der Rotor 1 hält das Sieb 12 von Verstopfungen frei und erzeugt im Gehäuse 2 den Stoffumtrieb (Pfeile 13). Der Teil der Suspension, der das Sieb 12 passiert hat, verläßt das Gehäuse durch die Gutstofföffnung 14, während das Abgewiesene durch den Rejektabfluss 15 ausgeleitet wird. Die Funktion solcher Sekundärstofflöser ist allgemein bekannt. Varianten sind in der Strömungsführung möglich, z.B. ein tangentialer Einlauf und zentraler Rejektabfluss.

Einen typischen Primärstofflöser zeigt die Fig. 7. Auch dessen Funktion ist allgemein bekannt. Man erkennt, daß der Rotor 1 am Boden des Behälters 2' in Rotation versetzt wird und dadurch das am Boden sitzende Sieb 12 frei hält. Bei einem Primärstofflöser wird der Papierfaserstoff S zusammen mit Wasser W über die freie Oberfläche der Suspension eingetragen.

## Patentansprüche

1. Rotor (1) für eine Papierstoffaufbereitungsmaschine, der in einem Behälter (2) der Papierstoffaufbereitungsmaschine angeordnet ist und mindestens einen Rotorflügel (3) zum Umwälzen einer in dem Behälter (2) enthaltenen Stoffsuspension aufweist, wobei an einer, in Rotationsrichtung des Rotors (1) gesehen, führenden Vorderfläche (4) des Rotorflügels (3) ein am Rotorflügel (3) angeschweißter Verschleißschutz vorgesehen ist, und
zum Verschleißschutz ein Verschleißschutzelement (5, 5', 5") dient, das einen Grundkörper (6) mit mindestens einer verschleißgeschützten Arbeitsfläche (7) aufweist, die durch Auftragsschweißen von verschleißfestem Werkstoff vor dem Anschweißen des Grundkörpers (6) an den Rotorflügel (3) erzeugt ist.

2. Rotor nach Anspruch 1,
**dadurch gekennzeichnet,**
**daß** zumindest ein am freien Ende des Rotorblattes (3) beginnender Teilabschnitt der Vorderfläche (4) des jeweiligen Rotorflügels (3) vollständig vom Verschleißschutzelement (5, 5', 5") bedeckt ist.

3. Rotor nach Anspruch 1 oder 2,
**dadurch gekennzeichnet,**
**daß** das am Rotorflügel (3) befestigte Verschleißschutzelement (5, 5', 5") in Richtung der dem Behälterboden zugewandten Seite des Rotorflügels (3) über die Vorderfläche (4) des Rotorflügels (3) hinausragt.

4. Rotor nach Anspruch 1,' 2 oder 3,
**dadurch gekennzeichnet,**
**daß** die die Stirnseite des Verschleißschutzelements (5, 5', 5'') in Richtung der der Behälterwand zugewandten Seite des Rotorflügels (3) in einem Winkel (α), der zwischen 1 und 45° liegt, derart abgeschrägt verläuft, daß der radiale Abstand der Stirnseite von der Rotationsachse des Rotors in Richtung der Behälterwand zunimmt.

5. Rotor nach einem der voranstehenden Ansprüche,
**dadurch gekennzeichnet,**
**daß** die führende Vorderfläche (4) die Form eines zylindrischen oder kegeligen Ringsegmentes hat.

6. Rotor nach einem der voranstehenden Ansprüche,
**dadurch gekennzeichnet,**
**daß** der Grundkörper (6) mit einer Rückseite (10) versehen ist, die so geformt ist, daß sie mit der, in Rotationsrichtung des Rotors (1) gesehen, führenden Vorderfläche (4) des zu schützenden Rotorflügels (3) verschweißbar ist.

7. Rotor nach Anspruch 6,
**dadurch gekennzeichnet,**
**daß** die verschleißgeschützte Arbeitsfläche (7) aus einem verschleißfesten Werkstoff, vorzugsweise einem nichtrostenden, legierten Edelstahl, gebildet ist.

8. Rotor nach Anspruch 6 oder 7,
**dadurch gekennzeichnet,**
**daß** der Grundkörper (6) die Form eines zylindrischen oder kegeligen Ringsegmentes hat.

9. Rotor nach Anspruch 6, 7 oder 8,
**dadurch gekennzeichnet,**
**daß** die verschleißgeschützte Arbeitsfläche (7) mindestens eine Vorderkante (8, 9) aufweist, die sich, in Rotationsrichtung des Rotors (1) gesehen, nach vorne erstreckt.

10. Rotor nach Anspruch 9,
**dadurch gekennzeichnet,**
**daß** der Krümmungsradius der Vorderkante (8, 9) höchstens 2 mm beträgt.

## Claims

1. Rotor (1) for a pulp preparation machine, which rotor is disposed in a container (2) of the pulp preparation machine and comprises at least one rotor blade (3) for circulating a pulp suspension which is contained in the container (2), wherein a wear protection is provided at a front face (4), which leads when viewed in the direction of rotation of the rotor (1), of the rotor blade (3), which protection is welded to the rotor blade (3), and
a wear protection element (5, 5', 5") is used for wear protection, this comprising a base body (6) with at least one wear-protected working face (7) which is produced by deposition welding of wear-resistant material before the base body (6) is welded to the rotor blade (3).

2. Rotor according to Claim 1,
**characterised in**
**that** at least one sub-portion, beginning at the free end of the rotor blade (3), of the front face (4) of the respective rotor blade (3) is completely covered by the wear protection element (5, 5', 5").

3. Rotor according to Claim 1 or 2,
**characterised in**
**that** the wear protection element (5, 5', 5") which is secured to the rotor blade (3) projects in the direction of the side of the rotor blade (3) which faces the container bottom beyond the front face (4) of the rotor blade (3).

4. Rotor according to Claim 1, 2 or 3,
**characterised in**
**that** the front side of the wear protection element (5, 5', 5") extends in bevelled fashion in the direction of the side of the rotor blade (3) which faces the container wall at an angle (α) which lies between 1 and 45° such that the radial distance of the front side from the axis of rotation increases in the direction of the container wall.

5. Rotor according to any one of the preceding Claims,
**characterised in**
**that** the leading front face (4) has the shape of a cylindrical or conical ring segment.

6. Rotor according to any one of the preceding Claims,
**characterised in**
**that** the base body (6) is provided with a rear side (10) which is shaped such that it can be welded to front face (4), which leads when viewed in the direction of rotation of the rotor (1), of the rotor blade (3) which is to be protected.

7. Rotor according to Claim 6,
**characterised in**
**that** the wear-protected working face (7) is formed from a wear-resistant material, preferably a stainless, alloyed steel.

8. Rotor according to Claim 6 or 7,
**characterised in**
**that** the base body (6) has the shape of a cylindrical or conical ring segment.

9. Rotor according to Claim 6, 7 or 8,
**characterised in**
**that** the wear-protected working face (7) comprises at least one front edge (8, 9) which, viewed in the direction of rotation of the rotor (1), extends forward.

10. Rotor according to Claim 9,
**characterised in**
**that** the radius of curvature of the front edge (8, 9) is at most 2 mm.

## Revendications

1. Rotor (1) pour un pulpeur, lequel est disposé dans un réservoir (2) du pulpeur et présente au moins une pale de rotor (3) pour faire circuler une suspension pâteuse qui se trouve dans le réservoir (2), dans lequel une protection contre l'usure soudée sur la pale de rotor (3) est prévue sur un front d'attaque (4) de la pale de rotor (3), vu dans le sens de rotation du rotor (1), et un élément de protection contre l'usure (5, 5', 5'') servant à la protection contre l'usure, lequel présente un corps de base (6) avec au moins une surface de travail (7) protégée contre l'usure qui est produite en soudant par superposition un matériau résistant à l'usure avant de souder le corps de base (6) sur la pale de rotor (3).

2. Rotor selon la revendication 1, **caractérisé en ce qu'**au moins une section partielle du front (4) de la pale de rotor (3) correspondante, laquelle commence à l'extrémité libre de la pale de rotor (3), est entièrement recouverte par l'élément de protection contre l'usure (5, 5', 5'').

3. Rotor selon la revendication 1 ou 2, **caractérisé en ce que** l'élément de protection contre l'usure (5, 5', 5'') fixé sur la pale de rotor (3) fait saillie au-dessus du front (4) de la paie de rotor (3) en direction du côté de la pale de rotor (3) dirigé vers le fond du réservoir.

4. Rotor selon la revendication 1, 2 ou 3, **caractérisé en ce que** le côté frontal de l'élément de protection contre l'usure (5, 5', 5'') s'étend en biais en direction du côté de la pale de rotor (3) qui fait face à la paroi du réservoir selon un angle (α) compris entre 1 et 45° de telle manière que l'écart radial entre le côté frontal et l'axe de rotation du rotor augmente en direction de la paroi du réservoir.

5. Rotor selon l'une des revendications précédentes, **caractérisé en ce que** le front d'attaque (4) a la forme d'un segment annulaire cylindrique ou conique.

6. Rotor selon l'une des revendications précédentes, **caractérisé en ce que** le corps de base (6) est muni d'un dos (10) qui est façonné de manière à pouvoir être soudé avec le front d'attaque (4), vu dans le sens de rotation du rotor (1), de la pale de rotor (3) à protéger.

7. Rotor selon la revendication 6, **caractérisé en ce que** la surface de travail (7) protégée contre l'usure est réalisée dans un matériau résistant à l'usure, de préférence un acier allié inoxydable.

8. Rotor selon la revendication 6 ou 7, **caractérisé en ce que** le corps de base (6) a la forme d'un segment annulaire cylindrique ou conique.

9. Rotor selon la revendication 6, 7 ou 8, **caractérisé en ce que** la surface de travail (7) protégée contre l'usure présente au moins un front (8, 9) qui s'étend vers l'avant dans le sens de rotation du rotor (1).

10. Rotor selon la revendication 9, **caractérisé en ce que** le rayon de courbure du front (8, 9) est au maximum de 2 mm.
